# EUROPÄISCHE PATENTSCHRIFT

(11) **EP 1 328 430 B1**
(45) Veröffentlichungstag und Bekanntmachung des Hinweises auf die Patenterteilung: **22.02.2006**
(21) Anmeldenummer: 01969071.8
(22) Anmeldetag: 24.09.2001
(51) Int. Cl.: B61D 39/00, B61D 19/00, E05D 15/10

(54) **OBERE AUSSTELLEINRICHTUNG FÜR SCHIEBEWÄNDE VON GÜTERWAGEN**
UPPER POSITIONING DEVICE FOR SLIDING SIDES OF FREIGHT CARS
DISPOSITIF SUPERIEUR DE MISE EN PLACE DE CLOISONS AMOVIBLES DE WAGONS A MARCHANDISES

(30) Priorität: 24.10.2000 AT 18242000
(43) Veröffentlichungstag der Anmeldung: 23.07.2003
(73) Patentinhaber: Siemens Transportation Systems GmbH & Co KG, 1110 Wien (AT)
(72) Erfinder: GÖDL, Werner, A-8142 Wundschuh (AT); SCHOBEREGGER, Michael, A-8811 Scheifling (AT)
(74) Vertreter: Patentanwaltskanzlei Matschnig
(86) Internationale Anmeldenummer: PCT/AT2001/000301
(87) Internationale Veröffentlichungsnummer: WO 2002/034603

(56) Entgegenhaltungen:
- EP-A- 0 175 073
- DE-A- 3 802 021
- DE-A- 3 918 575
- DE-B- 1 755 165

## Beschreibung

Die Erfindung betrifft eine Seitenwand eines Schienenfahrzeuges, insbesondere eines Güterwagens, mit einer oberen Ausstellvorrichtung für eine Schiebewand, wobei die Seitenwand eine mit zumindest zwei in Längsrichtung hintereinander angeordneten, abwechselnd zu öffnenden Schiebewänden verschließbare Wandöffnung aufweist, und jede Schiebewand mindestens zwei Rollen aufweist, welche in einer ersten Führungsschiene geführt und in eine bzw. aus einer Schließstellung bewegbar sind, wobei im Bereich jeder Rolle in der Schließstellung der Schiebewand ein Parallelogrammgestänge vorgesehen ist, das aus zwei Schwenkhebeln und einer diese verbindenden Brücke besteht, an welcher die erste Führungsschiene befestigt ist, einer der Schwenkhebel mit einer allen Parallelogrammgestängen gemeinsamen, mit dem Wagenkasten verbundenen Welle fest verbunden und die erste Führungsschiene zwischen einer abgesenkten und einer angehobenen Lage verschwenkbar ist, wobei die Richtungen der Drehachsen der Rollen während des Herausschwenkens einer Schiebewand aus der Schließstellung im wesentlichen konstant bleiben.

Bei Güterwaggons besteht das Bedürfnis nach einer exakten, vollständigen Führung der Schiebewand.

In diesem Zusammenhang ist aus der EP 1 034 448 A2 der Anmelderin eine Ausstellvorrichtung der eingangs genannten Art bekannt geworden. Bei dieser ist an ein Parallelogrammgestänge eine Halterung angeschlossen, die in einer angehobenen Lage in eine Ausnehmung der Führungsschiene eingreift sowie mit derselben im wesentlichen fluchtet und in der abgesenkten Lage in seitlichem Abstand von der Laufschiene liegt.

Nachteilig an dieser Ausführungsform ist jedoch, dass der Montageraum für das Parallelogrammgestänge nur sehr schwer zugänglich ist.

Es ist daher eine Aufgabe der Erfindung, die bekannte Ausführungsform so zu verbessern, dass sie einfacher gewartet werden kann und sich die Montage einfacher durchführen lässt.

Diese Aufgabe wird mit einer Seitenwand der eingangs genannten Art dadurch gelöst, dass jede Schiebewand an ihrem oberen Ende einen das Parallelogrammgestänge zumindest abschnittsweise abdeckenden Aufsatz aufweist, an dem eine zweite Führungsschiene angeordnet ist, die mit der angehobenen Lage der ersten Führungsschiene der geöffneten Schiebewand fluchtet.

Diese Lösung ermöglicht es, den Dachträger nach oben offen zu gestalten, sodass das Parallelogrammgestänge von oben mittels eines Montagekrans in den Dachträger gehoben werden kann. Der durch diese offene Ausbildung des Dachträgers wegfallende Dachteil kann durch den Aufsatz auf der Schiebewand ersetzt werden.

Ein sehr guter Schutz der Ausstellvorrichtung gegen Witterungseinflüsse lässt sich dadurch erzielen, dass das Parallelogrammgestänge in einem zumindest abschnittsweise offenen Dachträger eines Schienenfahrzeuges angeordnet ist, wobei die Öffnung des Dachträgers von dem Aufsatz in der abgesenkten Lage des Parallelogrammgestänges im wesentlichen abgedeckt ist

In vorteilhafter weiterer Ausgestaltung der Erfindung können zumindest zwei Rollen eine im wesentlichen parallel zur Schienenebene verlaufende Achse aufweisen und die erste Führungsschiene sowie die zweite Führungsschiene jeweils zwei zu dieser Achse parallele Stege aufweisen.

Vorzugsweise weisen die erste Führungsschiene sowie die zweite Führungsschiene je einen U-förmigen Querschnitt auf.

Von Vorteil ist weiters, wenn die Bewegung des Parallelogrammgestänges in der angehobenen Lage durch einem Anschlag begrenzt ist Auf diese Weise ist die angehobene Lage des Parallelogrammgestänges genau definiert.

Dabei kann als Anschlag die Welle des Parallelogrammgestänges vorgesehen sein, wodurch sich die Konstruktion vereinfacht.

Ein weiterer Vorteil lässt sich dadurch erzielen, dass die Rollen paarweise vorgesehen sind, wobei die Achsen der Rollen eines Paares zueinander normal verlaufende Richtungen aufweisen.

Die Erfindung samt weiteren Vorteilen wird im folgenden anhand eines nicht einschränkenden Ausführungsbeispieles näher erläutert, das in der Zeichnung dargestellt ist, in dieser zeigen:
Fig. 1 eine Ansicht einer erfindungsgemäßen Ausstellvorrichtung bei geschlossener Schiebewand,
Fig. 2 die erfindungsgemäße Ausstellvorrichtung bei geöffneter Schiebewand, wobei die benachbarte geschlossene Schiebewand mit strichlierten Linien eingezeichnet ist.
Fig. 3 eine Draufsicht auf die Ausstellvorrichtung, wobei der das Parallelogrammgestänge abdeckende Teil der Schiebewand aufgebrochen dargestellt ist,
Fig. 4 eine Schiebewand mit einer erfindungsgemäßen Ausstellvorrichtung in einer geschlossener Stellung und
Fig. 5 eine Schiebewand mit einer erfindungsgemäßen Ausstellvorrichtung in einer teilweise geöffneten Stellung.

Gemäß Fig. 1, 2 und 3 ist die Schiebewand eines Güterwagens während ihres Verschiebens mit Hilfe wenigstens zweier Rollen 8 in einer ersten 9 und einer zweiten Führungsschiene 7 geführt. Zumindest zwei Rollen 8 besitzen je eine im wesentlichen lotrechte Achse, um die Seitenkräfte optimal aufzunehmen. Die Führungsschienen 7, 9 weisen je einen U-förmigen Querschnitt mit je zwei im wesentlichen parallel zu der hier nicht dargestellten Schienenebene verlaufenden Stegen 7a, 7b, 9a, 9b auf und übergreifen die Rollen 8. Im Bereich jeder Rolle 8 ist bei geschlossener Schiebewand 6, 6' an einem Dachträger des Güterwagens ein Parallelogrammgestänge vorgesehen, das aus zwei Schwenkhebeln 2, 5 und einer Brücke 3 besteht Einer der Schwenkhebel 2 ist mit einer Welle 1 fest verbunden, die allen Parallelogrammgestängen 2, 3, 5, die einer Schiebewand 6, 6' zugeordnet sind, gemeinsam ist und bis zum Waggonende verläuft, wo sie an einen herkömmlichen Betätigungsmechanismus, wie eine. Handradbetätigung, angeschlossen ist Dieser Betätigungsmechanismus ist mit einer hier nicht dargestellten unteren Ausstellvorrichtung gekoppelt.

Durch Bedienen des Betätigungsmechanismus wird die Welle 1 verdreht, hierdurch das Parallelogrammgestänge 2, 3, 5 verschwenkt und die Brücke 3 angehoben sowie auswärts bewegt Die Endlage des der Welle 1 benachbarten Schwenkhebels 5 ist durch einen Anschlag 1a definiert In einer bevorzugten Ausführungsform der Erfindung ist dieser Anschlag die Welle 1. In dieser angehobenen sowie seitlich nach außen versetzten Lage der Brücke 3 fluchtet die erste Führungsschiene 9 mit der zweiten Führungsschiene 7 der geschlossenen Schiebewand 6, 6', wobei die zweite Führungsschiene 7 an einem Aufsatz 10 angeordnet ist

Vorzugsweise sind die Rollen 8 paarweise vorgesehen, wobei die Rollen 8 eines Paares so angeordnet sind, dass ihre Achsen zueinander normal verlaufende Richtungen aufweisen.

Somit ist gewährleistet, dass die Schiebewand 6, 6' in horizontaler als auch in vertikaler Richtung geführt ist.

Um die Montage zu vereinfachen, ist der Dachträger 4 an seinem oberen Ende offen, sodass das Parallelogrammgestänge von oben mittels eines Montagekrans in den Dachträger 4 gehoben und an den Lagerstellen befestigt werden kann. Der durch diese offene Ausbildung des Dachträgers 4 wegfallende Dachteil wird durch den Aufsatz 10 auf der Schiebewand 6, 6' ersetzt, der sowohl die vollständige Abdeckung der Betätigungsteile des Parallelogrammgestänges 2, 3, 5 als auch die Funktion einer Führungsschiene für die zweite Schiebewand 6, 6' übernimmt.

Die Schiebewand 6, 6' überragt mit ihrem Aufsatz 10 den Dachträger 4 fast vollständig, mit Ausnahme einer im Dachträger 4 mittig angeordneten Rinne 4a, die zwischen den geschlossenen Schiebewänden 6, 6' in der Wagenmitte auftreffendes Regenwasser zu den Stirnseiten und einer mittigen Entwässerung ableitet Durch die fast vollständige Abdeckung des Parallelogrammgestänges 2, 3, 5 in der abgesenkten Lage der Brücke 3 durch den Aufsatz 10 kann auch das Eindringen von Flugschnee verhindert werden.

Gemäß Fig. 4 weisen benachbarte Schiebewände 6, 6' je eine Führungsschiene 7 auf, welche in der abgesenkten Position einer Schiebewand 6' mit der der Schiebewand 6 zugeordneten Führungsschiene 9 in angehobener Position fluchtet.

Nach Fig. 5 übernimmt die Führungsschiene 7 der Abdeckung 10 der Schiebewand 6' in der Geschlossenstellung die Führung der geöffneten Schiebewand 6 der anderen Wagenhälfte. Die Brücke 3 trägt dabei an ihrem der Schiebewand 6, 6' zugekehrten, freien Ende die erste Führungsschiene 9 der geöffneten Schiebewand 6, die über die halbe Wagenlänge verläuft. In der ausgeschwenkten Lage fluchtet, wie bereits oben beschrieben, die erste Führungsschiene 9 mit der zweiten Führungsschiene 7 der benachbarten geschlossenen Schiebewand 6'.

Die ausgeschwenkte Schiebetür 6 kann somit über ihre oben erwähnten Laufrollen 8 entlang der ausgeschwenkten ersten Führungsschiene 9 verschoben werden, wobei die Laufrollen 8 nach Überschreiten der Wagenmitte direkt in die zweite Führungsschiene 7 der benachbarten geschlossenen Schiebewand 6' übertreten, bis sich die vollständig geöffnete Schiebewand 6 im oberen Bereich zur Gänze auf die darunterliegende, geschlossene Schiebewand 6' stützt.

Es ist ein Verdienst der Erfindung, eine obere Ausstellvorrichtung für eine Schiebewand zu schaffen, welche einfach zu montieren ist und bei der die bewegten Teile vollständig gegenüber der Witterung abgeschirmt sind, wodurch ein sicherer Betrieb auch bei ungünstigen Witterungsverhältnissen garantiert ist.

## Patentansprüche

1. Seitenwand eines Schienenfahrzeuges, insbesondere eines Güterwagens, mit einer oberen Ausstellvorrichtung für eine Schiebewand (6, 6'), wobei die Seitenwand eine mit zumindest zwei in Längsrichtung hintereinander angeordneten, abwechselnd zu öffnenden Schiebewänden (6, 6') verschließbare Wandöffnung aufweist, und jede Schiebewand (6, 6') mindestens zwei Rollen (8, 8') aufweist, welche in einer ersten Führungsschiene (9) geführt und in eine bzw. aus einer Schließstellung bewegbar sind, wobei im Bereich jeder Rolle (8, 8') in der Schließstellung der Schiebewand (6, 6') ein Parallelogrammgestänge (2, 3, 5) vorgesehen ist, das aus zwei Schwenkhebeln (2, 5) und einer diese verbindenden Brücke (3) besteht, an welcher die erste Führungsschiene (9) befestigt ist, einer der Schwenkhebel (2, 5) mit einer allen Parallelogrammgestängen (2, 3, 5) gemeinsamen, mit dem Wagenkasten verbundenen Welle (1) fest verbunden und die erste Führungsschiene (9) zwischen einer abgesenkten und einer angehobenen Lage verschwenkbar ist, wobei die Richtungen der Drehachsen der Rollen (8, 8') während des Herausschwenkens einer Schiebewand (6,6') aus der Schließstellung im wesentlichen konstant bleiben, **dadurch gekennzeichnet, dass** jede Schiebewand (6, 6') an ihrem oberen Ende einen das Parallelogrammgestänge (2, 3, 5) zumindest abschnittsweise abdeckenden Aufsatz (10) aufweist, an dem eine zweite Führungsschiene (7) angeordnet ist, die mit der angehobenen Lage der ersten Führungsschiene (9) der geöffneten Schiebewand (6) fluchtet.

2. Seitenwand eines Schienenfahrzeuges nach Anspruch 1, **dadurch gekennzeichnet, dass** das Parallelogrammgestänge (2, 3, 5) in einem zumindest abschnittsweise offenen Dachträger (4) eines Schienenfahrzeuges angeordnet ist, wobei die Öffnung des Dachträgers (4) von dem Aufsatz (10) in der abgesenkten Lage des Parallelogrammgestänges im wesentlichen abgedeckt ist.

3. Seitenwand eines Schienenfahrzeuges nach einem der Ansprüche 1 oder 2, **dadurch gekennzeichnet, dass** jede Rolle (8) eine im wesentlichen parallel zur Schienenebene verlaufende Achse aufweist und die erste Führungsschiene (9) sowie die zweite Führungsschiene (7) jeweils zwei zu dieser Achse parallele Stege (7a, 7b, 9a, 9b) aufweisen.

4. Seitenwand eines Schienenfahrzeuges nach einem der Ansprüche 1 bis 3, **dadurch gekennzeichnet, dass** die erste Führungsschiene (9) sowie die zweite Führungsschiene (7) je einen U-förmigen Querschnitt aufweisen.

5. Seitenwand eines Schienenfahrzeuges nach einem der Ansprüche 1 bis 4, **dadurch gekennzeichnet, dass** die Bewegung des Parallelogrammgestänges in der angehobenen Lage durch einem Anschlag (1a) begrenzt ist.

6. Seitenwand eines Schienenfahrzeuges nach Anspruch 5, **dadurch gekennzeichnet, dass** als Anschlag die Welle (1) des Parallelogrammgestänges (2, 3, 5) vorgesehen ist.

7. Seitenwand eines Schienenfahrzeuges nach einem der Ansprüche 1 bis 6, **dadurch gekennzeichnet, dass** die Rollen (8) paarweise vorgesehen sind, wobei die Achsen der Rollen (8) eines Paares zueinander normal verlaufende Richtungen aufweisen

## Revendications

1. Paroi latérale d'un véhicule ferroviaire, en particulier d'un wagon à marchandises, avec un dispositif supérieur d'orientation pour une paroi coulissante (6, 6'), dans laquelle la paroi latérale présente une ouverture pariétale se fermant par au moins deux parois coulissantes (6, 6') s'ouvrant alternativement, disposées l'une derrière l'autre dans la direction longitudinale, et chaque paroi coulissante (6, 6') comporte au moins deux galets (8, 8') qui sont guidés dans un premier rail de guidage (9) et se déplacent dans et à partir d'une position de fermeture, et il est prévu dans la zone de chaque galet (8, 8') à la position de fermeture de la paroi coulissante (6, 6') une tringlerie en forme de parallélogramme (2, 3, 5) qui est constituée par deux leviers pivotants (2, 5) et un pont (3) reliant ceux-ci, sur lequel le premier rail de guidage (9) est fixé, un des leviers pivotants (2, 5) étant solidaire d'un arbre (1) commun à toutes les tringleries en forme de parallélogramme (2, 3, 5), relié à la caisse du wagon et le premier rail de guidage (9) étant pivotant entre une position abaissée et une relevée, les directions des axes de rotation des galets (8, 8') pendant le pivotement vers l'extérieur d'une paroi coulissante (6, 6') à partir de la position de fermeture restant sensiblement constantes, **caractérisée en ce que** chaque paroi coulissante (6, 6') comporte à son extrémité supérieure un élément de recouvrement (10) recouvrant au moins en partie la tringlerie en forme de parallélogramme (2, 3, 5), sur lequel est disposé un second rail de guidage (7) qui s'aligne avec la position relevée du premier rail de guidage (9) de la paroi coulissante (6) ouverte.

2. Paroi latérale d'un véhicule ferroviaire selon la revendication 1, **caractérisée en ce que** la tringlerie en forme de parallélogramme (2, 3, 5) est disposée dans un support de toit (4), ouvert au moins en partie, d'un véhicule ferroviaire, l'ouverture du support de toit (4) étant recouverte pour l'essentiel par l'élément de recouvrement (10) à la position abaissée de la tringlerie en forme de parallélogramme.

3. Paroi latérale d'un véhicule ferroviaire selon l'une des revendications 1 ou 2, **caractérisée en ce que** chaque galet (8) présente un axe s'étendant sensiblement de façon parallèle au niveau des rails et le premier rail de guidage (9) ainsi que le second rail de guidage (7) comportent respectivement deux tiges (7a, 7b, 9a, 9b) parallèles à cet axe.

4. Paroi latérale d'un véhicule ferroviaire selon l'une des revendications 1 à 3, **caractérisée en ce que** le premier rail de guidage (9) ainsi que le second rail de guidage (7) présentent chacun une section en forme de U.

5. Paroi latérale d'un véhicule ferroviaire selon l'une des revendications 1 à 4, **caractérisée en ce que** le déplacement de la tringlerie en forme de parallélogramme est limité à la position relevée par une butée (1a).

6. Paroi latérale d'un véhicule ferroviaire selon la revendication 5, **caractérisée en ce qu'**il est prévu comme butée l'arbre (1) de la tringlerie en forme de parallélogramme (2, 3, 5).

7. Paroi latérale d'un véhicule ferroviaire selon l'une des revendications 1 à 6, **caractérisée en ce que** les galets (8) sont prévus par paires et les axes des galets (8) d'une paire présentent des directions s'étendant normalement l'un par rapport à l'autre

## Claims

1. A side wall of a railroad vehicle, in particular a freight car, having an upper hinging mechanism for a sliding wall (6,6'), which side wall has a wall opening closeable by at least two sliding walls (6,6') disposed longitudinally in line and opening alternately, and each sliding wall (6,6') has at least two rollers (8,8') that are guided in a first guide track (9) and are moveable into or out of a closed position, and in the region of each roller (8,8') in the closed position of the sliding wall (6,6') there is disposed a parallelogram linkage (2, 3, 5) consisting of two pivoted levers (2,5) and a bridge (3) which interconnects said pivoted levers and to which the first guide track (9) is attached, one of said pivoted levers (2, 5) being fixed to a shaft (1) common to all parallelogram linkages (2, 3, 5) and mounted on the vehicle body, which first guide track (9) can be swung between a lowered position and a raised position, the directions of the axes of rotation of said rollers (8, 8') remaining substantially constant when a sliding wall (6, 6') is swiveled out from the closed position, **characterized in that** each sliding wall (6, 6') has on its upper edge a hood (10) that at least partially covers the parallelogram linkage (2, 3, 5), to which hood there is attached a second guide track (7) which aligns with the raised position of the first guide track (9) of the opened sliding wall (6).

2. A side wall of a railroad vehicle as defined in claim 1, **characterized in that** said parallelogram linkage (2, 3, 5) is mounted in an at least partially open roof support (4) on a railroad vehicle, and the opening of said roof support (4) is substantially covered by said hood (10) in the lowered position of said parallelogram linkage.

3. A side wall of a railroad vehicle as defined in claim 1 or claim 2, **characterized in that** each roller (8) has an axis extending substantially parallel to the track plane and said first guide track (9) and said second guide track (7) each have two partition walls (7a, 7b, 9a, 9b) parallel to said axis.

4. A side wall of a railroad vehicle as defined in any one of claims 1 to 3, **characterized in that** said first guide track (9) and said second guide track (7) each have a U-shaped cross section.

5. A side wall of a railroad vehicle as defined in any one of claims 1 to 4, **characterized in that** the movement of said parallelogram linkage in the raised position is restricted by a stop (1a).

6. A side wall of a railroad vehicle as defined in claim 5, **characterized in that** said shaft (1) of said parallelogram linkage (2, 3, 5) functions as said stop.

7. A side wall of a railroad vehicle as defined in any one of claims 1 to 6, **characterized in that** said rollers (8) are arranged in pairs and the axes of the rollers (8) in a pair extend in directions that are at right angles to each other.
